# FASCICULE DE BREVET EUROPEEN

(11) **EP 1 251 600 B1**
(45) Date de publication et mention de la délivrance du brevet: **25.11.2009**
(21) Numéro de dépôt: 02290961.8
(22) Date de dépôt: 16.04.2002
(51) Int. Cl.: H01R 13/631, H01R 13/52

(54) **Appareil électrique étanche**
Abgedichtetes elektrisches Gerät
Sealed electrical apparatus

(30) Priorité: 17.04.2001 FR 0105199
(43) Date de publication de la demande: 23.10.2002
(73) Titulaire: Legrand France, 87000 Limoges (FR); Legrand SNC, 87000 Limoges (FR)
(72) Inventeur: Catteau, Frédéric, 87000 Limoges (FR)
(74) Mandataire: Barbin le Bourhis, Joël

(56) Documents cités:
- DE-A- 4 231 950
- GB-A- 2 269 485
- GB-A- 2 307 600

## Description

La présente invention concerne un appareil électrique étanche.

Plus particulièrement, la présente invention vise un appareil électrique étanche comportant une prise électrique femelle pour le branchement d'un câble électrique muni d'une prise mâle. L'appareil comporte un passage du câble électrique qui est étanche lorsqu'il est fermé.

On connaît, par GB 2,269,485 ou par GB 2,307,600, un appareil électrique étanche à prise femelle pour le branchement d'une fiche à sortie latérale. Cependant, la prise électrique femelle n'accepte pas les fiches à sortie droite.

L'invention vise à résoudre ce problème en proposant une prise électrique à fermeture étanche, quel que soit le type de fiche mâle, et en particulier acceptant aussi bien une fiche à sortie droite qu'une fiche à sortie latérale, sans affecter l'étanchéité. Dans la suite de la description on désigne par "fiche à sortie droite" une fiche dans laquelle la sortie du câble (c'est-à-dire le raccordement entre l'extrémité du câble et le corps de la fiche) est parallèle aux broches mâles de cette fiche et par "fiche à sortie latérale" une fiche dans laquelle la sortie du câble est sensiblement perpendiculaire aux broches mâles de cette fiche.

Plus précisément l'invention concerne un appareil électrique étanche comportant un boîtier contenant une prise électrique femelle pour le branchement d'un câble électrique muni d'une fiche mâle, le boîtier comportant un passage du câble électrique, le passage étant étanche lorsque le boîtier est fermé, caractérisé en ce que la prise électrique femelle est adaptée à pivoter pour donner une position optimale au câble électrique dans ledit passage, pour plusieurs types de fiches.

Ainsi, le câble électrique occupe toujours une même position prédéterminée dans le passage de câble. Ceci permet d'assurer une étanchéité optimale autour du câble.

Selon une caractéristique particulière, la prise électrique femelle est adaptée à prendre naturellement une inclinaison quelconque correspondant au type de fiche utilisé, permettant d'obtenir la position optimale du câble électrique dans ledit passage étanche.

Selon une caractéristique particulière, le boîtier comporte un couvercle et un socle étanches et des moyens d'étanchéité adaptés à assurer l'étanchéité entre le couvercle et le socle lorsque le boîtier est fermé. Le couvercle et le socle comportent chacun une demi-ouverture sur une face avant, les demi-ouvertures se rejoignant pour former le passage de câble lorsque le boîtier est fermé.

Le passage de câble est ainsi défini entre le couvercle et le socle du boîtier. Cet agencement facilite la mise en place et le retrait du câble électrique, et de façon plus générale procure une bonne accessibilité à la prise électrique.

Selon une caractéristique particulière, le socle comporte une margelle interne définissant un cadre, en retrait par rapport à un bord du socle, la margelle interne s'étendant à partir de parois latérales du socle et comportant une gorge autour du cadre. La gorge contient un joint d'étanchéité. Le couvercle possède une jupe, conformée pour prendre position dans la gorge et comprimer le joint d'étanchéité lorsque ledit boîtier est fermé.

Ceci permet d'assurer une bonne étanchéité du boîtier lorsqu'il est fermé.

Classiquement, le boîtier est monté sur une boîte fixée à une paroi, comportant une entrée pour le passage d'un câble d'alimentation de la prise femelle.

Selon une autre caractéristique particulière, la prise électrique femelle est montée sur un support pivotant, articulé audit socle.

Dans une première inclinaison, le support pivotant est sensiblement parallèle au plan de montage de ladite boîte.

Dans une deuxième inclinaison, le support pivotant fait approximativement un angle de 70° avec ce plan de montage.

Selon une autre caractéristique, l'appareil électrique comporte un ressort qui tend à ramener le support pivotant dans ladite première inclinaison.

Ainsi, en l'absence de branchement d'une fiche, le support pivotant, est sensiblement parallèle audit plan de montage. Le branchement d'une fiche se fait toujours dans cette position, ce qui permet une manipulation facile. Le support pivote ensuite, lorsque nécessaire, pour que le câble électrique prenne sa position optimale dans ledit passage.

Selon une caractéristique particulière, le couvercle et le socle comportent chacun un demi-joint d'étanchéité fixé contre une partie interne de la face avant de celui-ci. Les demi-joints sont adaptés à coopérer pour assurer l'étanchéité du passage de câble lorsque le boîtier est fermé.

Ces demi-joints sont conformés pour assurer l'étanchéité au niveau du passage de câble électrique, qu'un câble y soit positionné ou non.

On comprendra mieux l'invention à la lumière de la description qui va suivre donnée à titre d'exemple et faite en référence aux dessins annexés dans lesquels :
- la figure 1a représente un appareil électrique en perspective, selon l'invention, ouvert, après branchement d'une fiche électrique à sortie latérale ;
- la figure 1b représente l'appareil électrique en perspective, selon l'invention, ouvert, après branchement d'une fiche électrique à sortie droite ;
- la figure 2a représente l'appareil électrique fermé, après branchement d'une fiche électrique à sortie latérale, selon une coupe IIa-IIa de la figure 1a ;
- la figure 2b représente l'appareil électrique fermé, après branchement d'une fiche électrique à sortie droite, selon la coupe IIb-IIb de la figure 1b;
- la figure 3 représente un demi-joint adapté à être monté sur un appareil électrique selon l'invention ; et
- la figure 4 représente deux demi-joints coopérant pour réaliser un passage étanche de câble pour un appareil électrique selon l'invention.

Les **figures 1a** à **2b** représentent un appareil électrique étanche 100 conforme à l'invention.

L'appareil électrique 100 comporte un boîtier 110 essentiellement composé d'un couvercle 112 et d'un socle 114, tous les deux étanches, ici en matière plastique. Bien entendu, ces éléments pourraient être métalliques, par exemple en alliage dénommé ZAMAK ou autre. Le boîtier 110 est installé sur une boîte 109 de montage, destinée à être fixée à une paroi. La boîte est ici en matière plastique ; elle pourrait être métallique.

Le socle 114 comprend une prise électrique femelle 120 pour le raccordement d'un câble électrique C muni d'une fiche mâle PM.

La boîte 109 comporte une entrée 111 pour un câble d'alimentation non représenté permettant de raccorder la prise électrique femelle 120 à un réseau électrique.

Le couvercle 112 est monté articulé sur le socle 114. Ces deux éléments comportent chacun une demi-ouverture, respectivement 113 et 115 sur une face avant, lesdites ouvertures se rejoignant pour former un passage 116 pour le câble C, lorsque le boîtier 110 est fermé.

Un demi-joint 15 est fixé sur une partie interne de la face avant du couvercle 112 et du joint 114, respectivement. Ces demi-joints 15 assurent l'étanchéité autour du câble électrique C, dans le passage 116, lorsque le boîtier 110 est fermé.

La prise électrique femelle 120 est montée sur un support 140 pivotant autour d'un axe de rotation, représenté par la lettre O sur les figures 2a et 2b. Cet axe de rotation est, par exemple, matérialisé par des tourillons latéraux du support pivotant 140, engagés dans des chapes ou analogues définies sur le socle 114. Les tourillons latéraux et les chapes ne sont pas visibles sur les dessins.

Le support pivotant 140 est adapté à prendre au moins deux inclinaisons représentées respectivement sur les figures 2a et 2b. Le support pivotant 140 est ainsi adapté à donner une même position optimale au câble électrique C dans le passage 116, quel que soit le type de fiche mâle.

Le socle 114 comporte un ressort de rappel 170 qui tend à ramener le support pivotant 140 dans la première inclinaison précitée, c'est-à-dire sensiblement parallèle à la base 165 de la boîte 109. Cette inclinaison est donc celle du support pivotant 140 en l'absence de câble électrique C.

Le ressort 170 est monté sous contrainte entre, d'une part une butée 171 solidaire du socle 114, et d'autre part une butée 172 fixée sur le support pivotant 140. La boucle centrale 173 du ressort de rappel 170 est fixée sur un élément d'accrochage du socle 114.

Le socle 114 comporte une margelle interne 130 définissant un cadre. Ce dernier est décalé en profondeur par rapport à un bord 132 du socle 114.

La margelle interne 130 s'étend à partir de parois latérales 135 du socle 114, et comporte une gorge 150 en tournant le support pivotant 140 et se prolongeant jusqu'au demi-joint 15 situé sur la face avant du socle 114, de part et d'autre de celui-ci. La gorge 150 contient un joint d'étanchéité non représenté.

Le couvercle 112 comporte une jupe 160, conformée pour prendre position dans la gorge 150 et comprimer le joint d'étanchéité lorsque le boîtier 110 est fermé. La jupe 160 et la gorge 150, constituent ainsi, en coopération avec le joint d'étanchéité contenu dans la gorge 150, des moyens d'étanchéité du boîtier 110, lorsque celui-ci est fermé.

La **figure 2a** représente l'appareil électrique 100 selon la coupe IIa-IIa, lorsque la fiche mâle PM est du type à sortie latérale. Le support pivotant 140 est alors dans une première inclinaison dite de repos, sensiblement parallèle au plan de fixation de l'appareil, c'est-à-dire la base 165 de la boîte 109.

La **figure 2b** représente l'appareil électrique 100 selon la coupe IIb-IIb, lorsque la prise male PM est du type à sortie droite. Le support pivotant 140 est alors dans une deuxième inclinaison, faisant approximativement un angle de 70° avec la base 165.

Il apparaît en comparant ces deux figures que la position du câble électrique C dans le passage 116, et son orientation générale, sont les mêmes.

Dans le mode préféré de réalisation décrit ici, le socle 114 comporte un berceau 175 faisant saillie latéralement, (normalement vers le bas après montage), pour recevoir le câble électrique C. Le couvercle 112 comporte une extension 180 correspondant au berceau 175, conformée pour épouser le berceau 175 lorsque le boîtier 110 est fermé.

Le berceau 175 et l'extension 180 du couvercle 112 comportent des moyens 185a, 185b de fermeture du boîtier 110 par encliquetage, situés à proximité du passage 116. Ces moyens sont par exemple réalisés par des agrafes 185a du berceau 175, adaptées à s'accrocher dans des trous 185b de l'extension 180.

Les moyens de fermeture 185a, 185b étant situés à proximité du passage 116 de câble électrique, ils assurent un bon contact entre les demi-joints 15 et donc une étanchéité optimale autour du passage de câble.

La **figure 3** représente un demi-joint 15 adapté à être monté sur un l'appareil électrique 100.

Le demi-joint 15 est constitué en matière déformable élastique étanche 20, la matière déformable 20 étant surmoulée sur un support rigide 25. Cette matière déformable 20 est par exemple réalisée en matière thermoplastique souple du type connu sous l'abréviation SEBS (pour Styrène Etylene-Butylene-Styrene, en anglais).

Le support rigide 25 est de section trapézoïdale, adaptée pour être montée sur l'appareil électrique 100. Il comporte une face de serrage 45 creusée en son milieu d'une échancrure 30 contenant de la matière déformable élastique étanche 20, dans laquelle sont réalisées des découpes 35a, 35b, 35c.

Ces découpes 35a, 35b, 35c sont de forme oblongue en U et de sections décroissantes à partir d'une face interne 40 du bloc de matière 20, c'est-à-dire celle qui se trouve à l'intérieur du socle.

Pour chaque demi-joint la matière déformable 20 s'étend aussi sur toute la surface de serrage du support rigide 25, de part et d'autre de l'échancrure 30.

Lorsque les faces de serrage 45 de chaque demi-joint 15 sont face à face et au plus près l'une de l'autre, les découpes 35a, 35b, 35c reconstituent des évidements 50a, 50b, 50c sensiblement coaxiaux pour le passage du câble électrique C, comme représenté figure 4.

En variante, la matière déformable 20 peut être directement surmoulée à l'intérieur du socle et à l'intérieur du couvercle.

Dans l'exemple représenté figure 4, les évidements 50a, 50b, 50c ont des contours circulaires. Bien entendu, ils pourraient avoir d'autres formes adaptées à des câbles de sections de formes différentes.

Comme représenté à la figure 3, les découpes 35a, 35b, 35c ne débouchent pas sur une face externe 60 du bloc de matière déformable élastique étanche 20 du demi-joint 15.

Dans le mode de réalisation préféré décrit ici, chaque demi-joint 15 comporte des lamelles 65 de matière élastique déformable étanche 20 s'étendant au-dessus de la face de serrage 45, les lamelles 65 étant sensiblement parallèles entre elles, et perpendiculaires à l'axe d'alignement x', x des évidements 35a, 35b, 35c.

Les lamelles 65 de chaque demi-joint 15 sont conformées pour s'imbriquer les unes dans les autres lorsque les faces de serrage 45 des demi-joints 15 sont face à face et au plus près l'une de l'autre.

De manière préférée, au moins la lamelle extérieure 65a n'est pas découpée.

Lorsqu'un câble électrique C est positionné dans l'échancrure 30 du demi-joint équipant le berceau 175, il traverse la face interne 40 du bloc de matière 20, puis les découpes 35a, 35b, 35c. Il repose ensuite sur au moins une lamelle de matière élastique déformable étanche 65a non découpée puis traverse la face externe 60 du bloc de matière 20.

Lorsque les faces de serrage 45 des demi-joints 15 sont face à face et au plus près l'une de l'autre, l'étanchéité autour du câble électrique C est réalisée à plusieurs niveaux.

L'étanchéité est tout d'abord réalisée par la matière déformable étanche 20 au niveau de la face externe 60, puis au niveau des découpes 35c, 35b et 35a.

L'étanchéité au niveau de la face externe 60 peut être imparfaite puisqu'elle ne permet pas d'éviter la formation d'un espace en forme de lèvres autour du câble C.

Cependant, les chicanes constituées par les lamelles 65 limitent la progression de l'humidité éventuelle vers l'intérieur du joint 10.

Enfin et surtout, les évidements 50a, 50b, 50c sont tels qu'il y en a toujours un adapté à la section du câble C. A son niveau, la matière déformable étanche 20 épouse au plus près le câble C, par excès et assure une étanchéité optimale.

Dans l'exemple représenté, le boîtier est constitué d'un socle et d'un couvercle articulé à ce socle. Cependant, le couvercle peut être indépendant du socle et prévu pour être monté et fixé par vis (ou moyens analogues) sur le reste du boîtier.

## Revendications

1. Appareil électrique étanche (100) comportant un boîtier (110) contenant une prise électrique femelle (120) pour le branchement d'un câble électrique (C) muni d'une fiche mâle (PM), ledit boîtier (110) comportant un passage (116) dudit câble électrique (C), ledit passage (116) étant étanche lorsque ledit boîtier (110) est fermé, ledit appareil électrique (100) étant **caractérisé en ce que** ladite prise électrique femelle (120) est adaptée à pivoter pour donner une position optimale audit câble électrique (C) dans ledit passage (116), pour plusieurs types de fiches (PM).

2. Appareil électrique étanche (100) selon la revendication 1, **caractérisé en ce que** ladite prise électrique femelle (120) est adaptée à prendre au moins une première et une deuxième inclinaisons permettant d'obtenir ladite position optimale dudit câble électrique (C), lorsque ladite fiche mâle (PM) est du type à sortie latérale et du type à sortie droite, respectivement.

3. Appareil électrique étanche (100) selon la revendication 1 ou 2, **caractérisé en ce que** ledit boîtier (110) comporte un couvercle (112) et un socle (114) étanches et des moyens d'étanchéité (150, 160) adaptés à assurer l'étanchéité entre ledit couvercle (112) et ledit socle (114) lorsque ledit boîtier (110) est fermé, et **en ce que** ledit couvercle (112) et ledit socle (114) comportent chacun une demi-ouverture (113, 115) sur une face avant, lesdites demi-ouvertures se rejoignant pour former ledit passage (116) lorsque ledit boîtier est fermé.

4. Appareil électrique étanche (100) selon la revendication 3, **caractérisé en ce que** ladite prise électrique femelle (120) est montée sur un support pivotant (140), et **en ce que** dans ladite première inclinaison, ledit support pivotant (140) est sensiblement parallèle à un plan de fixation dudit appareil.

5. Appareil électrique étanche (100) selon la revendication 4, **caractérisé en ce que** ledit socle (114) comporte une margelle interne (130) définissant un cadre, décalé en profondeur par rapport à un bord (132) dudit socle (114), ladite margelle interne (130) s'étendant à partir de parois latérales (135) dudit socle (114) et comportant une gorge (150) entourant ledit support pivotant (140), ladite gorge (150) contenant un joint d'étanchéité, et **en ce que** ledit couvercle (112) possède une jupe (160), conformée pour prendre position dans ladite gorge (150) et comprimer ledit joint d'étanchéité lorsque ledit boîtier (110) est fermé.

6. Appareil électrique étanche (100) selon la revendication 5, **caractérisé en ce que** dans ladite deuxième inclinaison, ledit support pivotant (140) fait approximativement un angle de 70° avec ledit plan de fixation.

7. Appareil électrique étanche (100) selon la revendication 5 ou 6, **caractérisé en ce qu'**il comporte un ressort (170) qui tend à ramener ledit support pivotant (140) dans ladite première inclinaison.

8. Appareil électrique étanche (100) selon l'une quelconque des revendications 3 à 7 **caractérisé en ce que** ledit couvercle (112) et ledit socle (114) comportent chacun un demi-joint d'étanchéité (15) fixé sur une partie interne d'une face avant, respectivement, les demi-joints (15) étant adaptés à coopérer pour assurer l'étanchéité dudit passage (116) lorsque ledit boîtier (110) est fermé.

9. Appareil électrique étanche (100) selon la revendication 8, **caractérisé en ce que** chaque demi-joint d'étanchéité (15) comporte un support rigide (25), comprenant une échancrure (30) contenant un bloc de matière déformable élastique étanche (20) dans laquelle sont réalisées des découpes (35a, 35b, 35c) formant des évidements sensiblement coaxiaux (50a, 50b, 50c) pour ledit passage de câble lorsque des faces de serrage (45) de chaque demi-joint (15) sont face à face et au plus près l'une de l'autre, ladite matière déformable élastique étanche (20) s'étendant, sur ladite face de serrage (45), de part et d'autre de ladite échancrure (30).

10. Appareil électrique étanche (100) selon la revendication 9, **caractérisé en ce que** les sections des évidements coaxiaux (50a, 50b, 50c) sont décroissantes à partir d'une face interne (40) dudit bloc de matière étanche (20).

11. Appareil électrique étanche (100) selon la revendication 9 ou 10, **caractérisé en ce que** lesdits évidements (50a, 50b, 50c) ne débouchent pas sur une face externe (60) dudit bloc (20).

12. Appareil électrique étanche (100) selon l'une quelconque des revendications 9 à 11, **caractérisé en ce que** chaque demi-joint (15) comporte des lamelles (65, 65a) de matière élastique déformable étanche (20) sur le dessus de ladite face de serrage (45), lesdites lamelles (65, 65a) étant sensiblement parallèles entre elles, et perpendiculaires à un axe d'alignement desdits évidements coaxiaux (50a, 50b, 50c), lesdites lamelles (65, 65a) de chaque demi-joint (15) étant conformées pour s'imbriquer les unes dans les autres lorsque lesdites faces de serrage (45) sont face à face et au plus près l'une de l'autre.

13. Appareil électrique étanche (100) selon l'une quelconque des revendications 9 à 12, **caractérisé en ce que** le bloc de matière déformable élastique étanche (20) est constitué d'une mousse en matière thermoplastique souple surmoulée sur chaque support rigide (25).

14. Appareil électrique étanche selon l'une des revendications 9 à 12, **caractérisé en ce que** le bloc de matière déformable élastique étanche (20) est constitué d'une matière thermoplastique souple surmoulée directement sur ledit socle et ledit couvercle.

## Claims

1. A sealed electric apparatus (100) comprising a casing (110) containing a female electric socket (120) for the connection of an electric cable (C) provided with a male plug (PM), said casing (110) comprising a passage (116) for said electric cable (C), said passage (116) being sealed when said casing (110) is closed, said electric apparatus (100) being **characterised in that** said female electric socket (120) is adapted to pivot to give an optimum position for said electric cable (C) in said passage (116) for a plurality of types of plugs (PM).

2. A sealed electric apparatus (100) according to claim 1 **characterised in that** said female electric socket (120) is adapted to assume at least a first and a second inclination making it possible to obtain said optimum position for said electric cable (C) when said male plug (PM) is of the type with a lateral outlet and of the type with a straight outlet respectively.

3. A sealed electric apparatus (100) according to claim 1 or claim 2 **characterised in that** said casing (110) comprises a cover (112) and a base (114) which are fluid-tight and sealing means (150, 160) adapted to ensure sealing integrity between said cover (112) and said base (114) when said casing (110) is closed and that said cover (112) and said base (114) each comprise a half-opening (113, 115) on a front face, said half-openings being united to form said passage (116) when said casing is closed.

4. A sealed electric apparatus (100) according to claim 3 **characterised in that** said female electric socket (120) is mounted on a pivotal support (140) and that in said first inclination said pivotal support (140) is substantially parallel to a fixing plane of said apparatus.

5. A sealed electric apparatus (100) according to claim 4 **characterised in that** said base (114) comprises an internal lip (130) defining a frame which is displaced in depth with respect to an edge (132) of said base (114), said internal lip (130) extending from side walls (135) of said base (114) and comprising a groove (150) surrounding said pivotal support (140), said groove (150) containing a sealing joint, and that said cover (112) has a skirt (160) shaped to assume a position in said groove (150) and compress said sealing joint when said casing (110) is closed.

6. A sealed electric apparatus (100) according to claim 5 **characterised in that** in said second inclination said pivotal support (140) approximately forms an angle of 70° to said fixing plane.

7. A sealed electric apparatus (100) according to claim 5 or claim 6 **characterised in that** it comprises a spring (170) which tends to return said pivotal support (140) to said first inclination.

8. A sealed electric apparatus (100) according to any one of claims 3 to 7 **characterised in that** said cover (112) and said base (114) each comprise a half-sealing joint (15) fixed on an internal part of a front face respectively, the half-joints (15) being adapted to co-operate to ensure sealing integrity of said passage (116) when said casing (110) is closed.

9. A sealed electric apparatus (100) according to claim 8 **characterised in that** each half-sealing joint (15) comprises a rigid support (25) having an opening (30) containing a block of fluid-tight elastic deformable material (20) in which there are cutouts (35a, 35b, 35c) forming substantially coaxial recesses (50a, 50b, 50c) for said cable passage when clamping faces (45) of each half-joint (15) are in facing relationship and closest to each other, said fluid-tight elastic deformable material (20) extending on said clamping face (45) on respective sides of said opening (30).

10. A sealed electric apparatus (100) according to claim 9 **characterised in that** the sections of the coaxial recesses (50a, 50b, 50c) are decreasing from an internal face (40) of said block of fluid-tight material (20).

11. A sealed electric apparatus (100) according to claim 9 or claim 10 **characterised in that** said recesses (50a, 50b, 50c) do not open on to an external face (60) of said block (20).

12. A sealed electric apparatus (100) according to any one of claims 9 to 11 **characterised in that** each half-joint (15) comprises plates (65, 65a) of fluid-tight deformable elastic material (20) on the top of said clamping face (45), said plates (65, 65a) being substantially parallel to each other and perpendicular to an axis of alignment of said coaxial recesses (50a, 50b, 50c), said plates (65, 65a) of each half-joint (15) being shaped to overlappingly engage into each other when said clamping faces (45) are in facing relationship and closest to each other.

13. A sealed electric apparatus (100) according to any one of claims 9 to 12 **characterised in that** the block of fluid-tight elastic deformable material (20) is formed by a foam of flexible thermoplastic material moulded on to each rigid support (25).

14. A sealed electric apparatus according to any one of claims 9 to 12 **characterised in that** the block of fluid-tight elastic deformable material (20) is formed by a flexible thermoplastic material moulded directly on to said base and said cover.

## Patentansprüche

1. Dichtes elektrisches Installationsgerät (100) mit einem Gehäuse (110), das eine Steckbuchse (120) zum Anschluss eines mit einem Stecker (PM) versehenen elektrischen Kabels (C) enthält, wobei das Gehäuse (110) einen Durchlass (116) für das elektrische Kabel (C) aufweist, wobei der Durchlass (116) abgedichtet ist, wenn das Gehäuse (110) geschlossen ist,
wobei das elektrische Installationsgerät (100) **dadurch gekennzeichnet ist, dass** sich die Steckbuchse (120) zu drehen vermag, um dem elektrischen Kabel (C) in dem Durchlass (116) für mehrere Typen von Steckern (PM) eine optimale Lage zu verleihen.

2. Dichtes elektrisches Installationsgerät (100) nach Anspruch 1,
**dadurch gekennzeichnet, dass** die Steckbuchse (120) wenigstens eine erste und eine zweite Schrägstellung einzunehmen vermag, durch die sich die optimale Lage des elektrischen Kabels (C) erzielen lässt, wenn der Stecker (PM) vom Typ mit seitlichem Anschluss bzw. vom Typ mit geradem Anschluss ist.

3. Dichtes elektrisches Installationsgerät (100) nach Anspruch 1 oder 2,
**dadurch gekennzeichnet, dass** das Gehäuse (110) einen dichten Deckel (112) und einen dichten Sockel (114) sowie Dichtungsmittel (150, 160) umfasst, welche die Dichtheit zwischen dem Deckel (112) und dem Sockel (114) bei geschlossenem Gehäuse (110) sicherzustellen vermögen, und dass der Deckel (112) und der Sockel (114) jeweils eine Öffnungshälfte (113, 115) an einer Vorderseite aufweisen, wobei sich die Öffnungshälften bei geschlossenem Gehäuse zum Bilden des Durchlasses (116) zusammenfügen.

4. Dichtes elektrisches Installationsgerät (100) nach Anspruch 3,
**dadurch gekennzeichnet, dass** die Steckbuchse (120) auf einer drehbaren Halterung (140) angebracht ist, und dass die drehbare Halterung (140) in der ersten Schrägstellung im Wesentlichen parallel zu einer Befestigungsebene des Geräts ist.

5. Dichtes elektrisches Installationsgerät (100) nach Anspruch 4,
**dadurch gekennzeichnet, dass** der Sockel (114) einen Innenrand (130) aufweist, der einen Rahmen bildet, der bezüglich eines Rands (132) des Sockels (114) in der Tiefe versetzt ist, wobei der Innenrand (130) von den Seitenwänden (135) des Sockels (114) aus verläuft und eine Nut (150) aufweist, die die drehbare Halterung (140) umgibt, wobei die Nut (150) eine Dichtung enthält, und dass der Deckel (112) eine Schürze (160) besitzt, die so ausgebildet ist, dass sie bei geschlossenem Gehäuse (110) in der Nut (150) zum Liegen kommt und die Dichtung zusammendrückt.

6. Dichtes elektrisches Installationsgerät (100) nach Anspruch 5,
**dadurch gekennzeichnet, dass** die drehbare Halterung (140) in der zweiten Schrägstellung annähernd einen Winkel von 70° zur Befestigungsebene bildet.

7. Dichtes elektrisches Installationsgerät (100) nach Anspruch 5 oder 6,
**dadurch gekennzeichnet, dass** es eine Feder (170) umfasst, die die drehbare Halterung (140) in die erste Schrägstellung zurückzubringen sucht.

8. Dichtes elektrisches Installationsgerät (100) nach einem der Ansprüche 3 bis 7,
**dadurch gekennzeichnet, dass** der Deckel (112) und der Sockel (114) jeweils eine Dichtungshälfte (15) aufweisen, die jeweils an einem Innenteil einer Vorderseite befestigt ist, wobei die Dichtungshälften (15) miteinander zusammenzuwirken vermögen, um die Dichtheit des Durchlasses (116) bei geschlossenem Gehäuse (110) sicherzustellen.

9. Dichtes elektrisches Installationsgerät (100) nach Anspruch 8,
**dadurch gekennzeichnet, dass** jede Dichtungshälfte (15) eine starre Halterung (25) umfasst, die einen bogenförmigen Ausschnitt (30) aufweist, die einen Block aus elastisch verformbarem Dichtungsmaterial (20) enthält, in dem Einschnitte (35a, 35b, 35c) ausgeführt sind, die im Wesentliche koaxiale Aussparungen (50a, 50b, 50c) zum Hindurchführen des Kabels bilden, wenn sich die Pressflächen (45) einer jeden Dichtungshälfte (15) gegenüberliegen oder höchstens nahe beieinanderliegen, wobei sich das elastisch verformbare Dichtungsmaterial (20) beidseits des bogenförmigen Ausschnitts (30) auf der Pressfläche (45) erstreckt.

10. Dichtes elektrisches Installationsgerät (100) nach Anspruch 9,
**dadurch gekennzeichnet, dass** die Querschnitte der koaxialen Aussparungen (50a, 50b, 50c) ausgehend von einer Innenseite (40) des Dichtungsmaterialblocks (20) abnehmen.

11. Dichtes elektrisches Installationsgerät (100) nach Anspruch 9 oder 10,
**dadurch gekennzeichnet, dass** die Aussparungen (50a, 50b, 50c) nicht an einer Außenseite (60) des Blocks (20) münden.

12. Dichtes elektrisches Installationsgerät (100) nach einem der Ansprüche 9 bis 11,
**dadurch gekennzeichnet, dass** jede Dichtungshälfte (15) Lamellen (65, 65a) aus elastisch verformbarem Dichtungsmaterial (20) auf der Oberseite der Pressfläche (45) aufweist, wobei die Lamellen (65, 65a) im Wesentlichen zueinander parallel und quer zu einer Ausrichtungsachse der koaxialen Aussparungen (50a, 50b, 50c) verlaufen, wobei die Lamellen (65, 65a) einer jeden Dichtungshälfte (15) so ausgebildet sind, dass sie ineinandergreifen, wenn sich die Pressflächen (45) gegenüberliegen oder höchstens nahe beieinanderliegen.

13. Dichtes elektrisches Installationsgerät (100) nach einem der Ansprüche 9 bis 12,
**dadurch gekennzeichnet, dass** der Block aus elastisch verformbarem Dichtungsmaterial (20) von einem nachgiebigen thermoplastischem Schaumstoff gebildet ist, der auf jede starre Halterung (25) aufgespritzt ist.

14. Dichtes elektrisches Installationsgerät nach einem der Ansprüche 9 bis 12,
**dadurch gekennzeichnet, dass** der Block aus elastisch verformbarem Dichtungsmaterial (20) von einem nachgiebigen thermoplastischen Werkstoff gebildet ist, der direkt auf den Sockel und den Deckel aufgespritzt ist.
